# EUROPÄISCHE PATENTSCHRIFT

(11) **EP 0 503 461 B1**
(45) Veröffentlichungstag und Bekanntmachung des Hinweises auf die Patenterteilung: **05.10.1994**
(21) Anmeldenummer: 92103690.1
(22) Anmeldetag: 04.03.1992
(51) Int. Cl.: A24D 1/00

(54) **Koaxialcigarette**
Coaxial cigarette
Cigarette coaxiale

(30) Priorität: 08.03.1991 DE 4107522
(43) Veröffentlichungstag der Anmeldung: 16.09.1992
(73) Patentinhaber: British-American Tobacco (Germany) GmbH, D-20354 Hamburg (DE)
(72) Erfinder: Schneider, Werner, Dr., W-2085 Quickborn (DE); Kausch, Erwin, Dr., W-2112 Jesteburg (DE); Müller, Bernd-Henrik, Dr., W-2000 Hamburg 53 (DE); Schlüter, Adolf, Dr., W-2085 Quickborn (DE); Rittershaus, Erhard, Prof. Dr., W-2000 Hamburg 65 (DE); Borowski, Horst, W-2000 Hamburg 65 (DE); Rudolph, Gert, Dr., W-2000 Hamburg 55 (DE); Trinkies, Wolfgang, Dipl.-Ing., W-2000 Wedel (DE); Wiethaup, Wolfgang, Dr., W-2000 Hamburg 50 (DE)
(74) Vertreter: Schwabe - Sandmair - Marx

(56) Entgegenhaltungen:
- EP-A- 0 365 882
- EP-A- 0 378 788
- DE-C- 3 743 597

## Beschreibung

Die Erfindung betrifft eine Koaxialcigarette der im Oberbegriff des Anspruchs 1 bzw. der im Oberbegriff des Anspruchs 2 angegebenen Gattung.

In verschiedenen Veröffentlichungen sind sogenannte "koaxiale rauchbare Artikel" beschrieben worden. Bei diesen koaxialen rauchbaren Artikeln handelt es sich in der Regel um Koaxial-Cigarren oder -Cigaretten mit einem Innenkern, der durch einen Mantel aus Tabakmaterial umgeben ist. Eine derartige Koaxialcigarette wurde z. B. in der FR-PS 998 556 erwähnt. Ihr Innenkern bestand aus einem Tabak geringerer Qualität, ihr Mantel aus einem höherwertigen Tabak. Dadurch wurde es möglich, Einsparungen im Hinblick auf das benötigte Tabakmaterial zu erzielen.

Auch aus weiteren Vorveröffentlichungen gehen derartige Koaxialcigaretten hervor, so z. B. aus der FR-PS 1 322 254, der US-PS 3 614 956, der US-PS 4 219 031, der GB-OS 2 070 409 und der GB-PS 1 086 443. Eine relativ weit entwickelte Koaxialcigarette wird in der DE-OS 36 02 846 beschrieben. Diese weist jedoch keinen Filter auf, der die unerwünschten Rauchbestandteile abfangen könnte.

Bei der Koaxialcigarette nach der US-PS 3 356 094 sind ein inneres Hohlrohr und eine Aerosol-Kammer mit einem engen Auslaß vorgesehen. Diese Art von Koaxialcigarette ist jedoch praktisch nicht verwendbar, da sie nur aufgrund eines sehr kostspieligen Verfahrens herzustellen ist und außerdem aufgrund der verschiedenen voneinander getrennten Bestandteile ein ungewöhnliches Rauchmuster hat, das für diese charakteristisch ist.

Aus der DE 40 20 496 A1 ist eine Koaxialcigarette bekannt, die von einer metallischen Folienhülle eingehüllt ist. Der dadurch gebildete, Tabak enthaltende Raum ist von einem Hohlzylinder aus Kohlenstoff-Brennstoff umgeben, der von einer luftdurchlässigen Hülle umgeben ist. Schließlich weist die bekannte Cigarette einen Filter an einem Ende auf.

Hätte die bekannte Cigarette gemäß der DE 40 20 496 A1 einen Zugwiderstand von 10 mm WS/cm Tabakstrang, so würden sich durch Umrechnung daraus für den Kern 0,10 bis 0,33 mm WS cm²/mg errechnen lassen.

Diese Ausgestaltung führt sowohl zu einer Verteuerung als auch zu einer Verkomplizierung der Herstellung dieser bekannten Koaxialcigarette, wobei gleichzeitig die Akzeptanz dieses Produktes für den Konsumenten sinkt, da sowohl ein ungewöhnliches Rauchmuster als auch ein reduziertes Raucherlebnis beim Abrauchen dieser Koaxialcigarette entstehen.

Die gattungsgemäße Koaxialcigarette nach der DE-PS 37 43 597 ist zusätzlich mit einem ventilierten Koaxialfilter mit einem Filterkern versehen, dessen Innendurchmesser etwa dem Durchmesser des Innenkerns der Koaxialcigarette entspricht und der einen Filtermantel aufweist. Außerdem hat der Filterkern eine luftundurchlässige Umhüllung. Der Filtermantel weist eine luftdurchlässige Umhüllung auf. Die Umhüllung des Innenkerns der Koaxialcigarette und die Umhüllung des Außenmantels derselben sind mit Glimmsalzen versehen, wobei der Zugwiderstand des Innenkerns niedriger ist als der Zugwiderstand des Außenmantels der Koaxialcigarette. Diese bekannte Koaxialcigarette hat den Vorteil, daß unerwünschte Verbrennungsprodukte zu einem großen Teil in dem Koaxialfilter zurückgehalten werden.

Nachteilig bei der gattungsgemäßen Koaxialcigarette ist jedoch, daß deren Herstellung relativ kompliziert und teuer ist.

Es ist deshalb die Aufgabe der vorliegenden Erfindung, den Nachteilen des bekannten Standes der Technik abzuhelfen. Insbesondere ist es die Aufgabe der vorliegenden Erfindung, eine Koaxialcigarette der angegebenen Gattung zu schaffen, die einerseits kostengünstiger herstellbar ist und andererseits ein günstiges Verhältnis von erwünschtem Nikotin und Aromabestandteilen bei gleichzeitiger Verminderung unerwünschter Gasphasenbestandteile im Hauptrauch ermöglicht.

Diese Aufgabe wird sowohl durch eine Koaxialcigarette mit den Merkmalen des Patentanspruchs 1 als auch durch eine Koaxialcigarette mit den Merkmalen des Patentanspruchs 2 gelöst.

Zweckmäßige Ausgestaltungen gehen aus den Merkmalen in den Unteransprüchen hervor.

Es hat sich in äußerst überraschender Weise gezeigt, daß unerwünschte Rauchbestandteile auch dann in einer Koaxialcigarette zurückbehalten werden können, wenn ein herkömmlicher, also kein Koaxial-Filter, verwendet wird. Dabei ist es erforderlich, daß das Verhältnis des Zugwiderstandes pro Längeneinheit des Kerns des koaxialen Tabakstrangs zu dessen Packungsdichte im Bereich von ca. 0,13 bis ca. 0,27 mm WS cm²/mg liegt, während das Verhältnis aus Zugwiderstand pro Längeneinheit der Strangperipherie des koaxialen Tabakstrangs zu deren Packungsdichte im Bereich von ca. 0,07 bis ca. 0,11 mm WS cm²/mg liegt.

Dabei sind die Verhältnisse der Zugwiderstände pro Längeneinheit zur jeweiligen Packungsdichte bei einer luftundurchlässigen Umhüllung für den Kern bzw. luftundurchlässiger Innen- und Außenumhüllung und undurchlässigem Kern für die Strangperipherie und einem Durchfluß von 17,5 ml/s gemessen worden.

Mit Hilfe der erfindungsgemäßen Koaxialcigarette ist es möglich, trotz Filterventilation eine deutliche Erhöhung des Quotienten "Kondensatausbeute/Nikotinausbeute pro Cigarette" (Abkürzung: K/N) zu erreichen, ohne daß hierfür die Verwendung eines koaxialen Filtertyps notwendig wird. Das heißt, daß dem Konsumenten der volle Rauchgenuß zur Verfügung steht, während gleichzeitig durch die Filterventilation unerwünschte gasförmige Rauchbestandteile vermindert werden. Dabei ist die erfindungsgemäße Koaxialcigarette gleichzeitig ohne grossen technischen Aufwand und ohne Verwendung besonderer Materialien herstellbar, so daß sie kostengünstiger ist. Den Verbrauchern steht somit nicht nur theoretisch eine Alternative zur herkömmlichen Cigarette zur Verfügung.

Die positiven Effekte lassen sich erfindungsgemäß intensivieren, wenn der verwendete konventionelle Filter ventiliert, das heißt, mit kleinen Öffnungen bzw. Perforationen versehen ist.

Bei einem erfindungsgemäßen Mischungsnikotin-Gehalt von mehr als ca. 3 % im Peripheriebereich des Koaxialstrangs, wie laut Patentanspruch 1 vorgeschlagen, ergibt sich, daß der K/N-Wert der Cigarette deutlich größer ist als der K/N-Wert der filterlosen Cigarette, und zwar trotz Ventilationsgraden bis zu 80 %. Gleichzeitig gilt für die Tabakmischung im Kern, daß der Mischungsnikotin-Gehalt weniger als 1,1 % beträgt. Der angegebene Ventilationsgrad bis zu ca. 80 % steht für den Ventilationsgrad des erfindungsgemäß verwendeten herkömmlichen Filters.

Bei der Kondensatausbeute handelt es sich um das nikotinfreie Trockenkondensat, nach DIN gemessen. Die Nikotinausbeute wird gleichfalls nach den bekannten Norm-Vorschriften bestimmt.

Für eine erfindungsgemäße Koaxialcigarette gemäß dem Patentanspruch 2, deren K/N-Wert ungefähr dem K/N-Wert einer filterlosen Cigarette entspricht, ergibt sich ein Mischungsnikotin-Gehalt im Strangkern von mehr als 3 % und ein Mischungsnikotingehalt in der Strangperipherie von weniger als 1,1 %.

Als Filter kann jeder im Handel erhältliche oder sonstige nach dem Stand der Technik bekannte Filter verwendet werden. Dabei ist insbesondere darauf zu achten, daß der Zugwiderstand des verwendeten Filters größer ist als 15 mm Wassersäule (mm WS), geschlossen gemessen.

Eine bei dem verwendeten Filter vorteilhafterweise vorgesehene Ventilationszone sollte bei einem gegebenen Zugwiderstand des Koaxialstrangs Ventilationsgrade im Bereich von ca. 40 bis ca. 80 % erlauben.

Besonders zweckmäßig ist es, einen Celluloseacetatfilter mit einem Zugwiderstand zwischen 40 und 80 mm WS und/oder einem Ventilationsgrad zwischen 40 und 80 % zu verwenden. Dabei sind die erzielten Effekte umso stärker, je höher der Ventilationsgrad des Filters ist.

Die erfindungsgemäße Koaxialcigarette weist in der Regel einen koaxialen Tabakstrang auf, dessen Gesamtdurchmesser zwischen ca. 7 und 9 mm liegt. Der Strangkern hat einen Durchmesser zwischen 3 und 6 mm, wobei Durchmesser zwischen 4,5 und 5,5 mm bevorzugt sind.

Die Luftdurchlässigkeit der Umhüllung des Strangkerns, das ist die innere Umhüllung des Koaxialstranges, die in der Regel aus Cigarettenpapier oder Tabakfolie besteht, ist vorzugsweise kleiner als 25 ISO-Einheiten. Die äußere Umhüllung des Tabakstrangs, die im allgemeinen aus Cigarettenpapier oder Tabakfolie besteht, weist vorzugsweise eine Luftdurchlässigkeit auf, die zwischen 25 und 50 ISO-Einheiten liegt.

Gegeben seien beispielsweise zwei filterlose Koaxialstränge mit einem K/N-Wert von 7,2 (Fall A) bzw. 8,6 (Fall B). An diese Stränge werden gleiche ventilierte Filter mit einem Ventilationsgrad von ca. 75 % und einem Zugwiderstand von 70 mm WS, geschlossen gemessen, angesetzt.

Würde ein herkömmlicher, normaler Strang verwendet, so würde dieser Ventilationsgrad und die damit verbundene Verdünnung des Rauches zu einer deutlichen Erniedrigung des K/N-Wertes führen. Hierzu wird auf den Artikel "Beiträge zur Tabakforschung", Band 7, Heft 5, September 1974, Seiten 282 ff. von V. Norman verwiesen. Diese Erniedrigung liegt für vorliegende Ventilationsgrade z. B. in einem Bereich von 30 bis 40 %, sollte also zu einem K/N-Wert von etwa 4 (Fall A) bzw. 5 (Fall B) führen.

Bei einer Koaxialcigarette gemäß der vorliegenden Erfindung ergeben sich für die beiden, hier zu unterscheidenden Fälle (A, B) jedoch die nachfolgenden Werte:
Fall A: Bei einem Verhältnis des Zugwiderstandes zur Packungsdichte für den Kern des Koaxialstranges von 0,23 und für den Mantel von 0,08 wird der K/N-Wert 7,3 wobei der Mischungsnikotin-Gehalt im Kern 0,9 % und im Mantel 4,5 % beträgt.
Fall B: Bei einem Verhältnis des Zugwiderstandes zur Packungsdichte im Kern von 0,17 und im Mantel von 0,09 ergibt sich ein K/N-Wert von 13,3, wobei der Gehalt des Mischungsnikotins im Kern 4,5 % und im Mantel 0,9 % beträgt.

Diese Werte zeigen in beeindruckender Weise die Vorteile der Koaxialcigarette nach der vorliegenden Erfindung, das heißt, ein günstiges Verhältnis von erwünschtem Nikotin und Aromabestandteilen bei gleichzeitiger Verminderung unerwünschter Gasphasenbestandteile durch Ventilation, verbunden mit dem angestrebten vollen Geschmackseindruck. Dabei weist die vorliegende Erfindung eine herausragende Praktikabilität auf, die dem Konsumenten eine echte Alternative zur herkömmlichen Cigarette bietet.

Im folgenden wird die Koaxialcigarette nach der vorliegenden Erfindung unter Bezugnahme auf die beigefügte Figur erläutert, die einen Längsschnitt durch die Koaxialcigarette zeigt. Dabei werden weitere Vorteile und Merkmale der vorliegenden Erfindung offenbart.

Die erfindungsgemäße Koaxialcigarette 10 weist einen koaxialen Tabakstrang auf, an den sich ein herkömmlicher, handelsüblicher Filter 15 anschließt. Der Filter 15 ist mit Ventilationsöffnungen 28 versehen. Diese Ventilationsöffnungen befinden sich vorteilhafterweise in einem nicht explizit dargestellten Filterbelagpapier, das gleichzeitig zur Befestigung des Filters am Tabakstrang dient. Das vom Filterbelagpapier überdeckte Filterumhüllungspapier ist luftdurchlässig oder wie das Belagpapier perforiert. Am Ende 22 des Filters 15 befindet sich die Zugöffnung, an der der Konsument zieht bzw. saugt, um die Inhaltsstoffe des abbrennenden Tabaks zu genießen.

Der koaxiale Tabakstrang 12 besteht aus einem Kern 14 und einer Peripherie bzw. einem Mantel 18. Der Kern 14 ist mit einer Umhüllung 16 versehen, die in der Regel aus Cigarettenpapier oder Tabakfolie besteht. Auch die Peripherie 18 ist von einer Umhüllung 20 umgeben, die ebenfalls aus Cigarettenpapier oder einer Tabakfolie besteht.

Erfindungsgemäß weisen der Kern 14 des Koaxialstrangs 12 und die Peripherie 18 des Koaxialstrangs 12 unterschiedliche Verhältnisse des Zugwiderstandes pro Längeneinheit zur Packungsdichte auf. So liegt dieses Verhältnis für den Kern 14 zwischen ungefähr 0,13 und ungefähr 0,27 mm WS cm²/mg. Dieses Verhältnis liegt für die Peripherie 18 des Tabakstrangs 12 zwischen ungefähr 0,07 und ungefähr 0,11 mm WS cm²/mg. Durch diese unterschiedlichen Werte in Kombination mit bestimmten Nikotingehalten der Mischungen im Kern und Peripherie ist es möglich, trotz Filterventilation eine Erniedrigung des Quotienten K/N zu verhindern, so daß dieser Quotient, im Vergleich zur filterlosen Cigarette, sogar erhöht werden kann. Dieses kann aus geschmacklichen Gründen erwünscht sein, wobei gleichzeitig unerwünschte Gasphasenbstandteile im Hauptrauch durch Ventilation vermindert werden.

Der Durchmesser der erfindungsgemäßen Koaxialcigarette 10 liegt in der Regel zwischen 7 und 9 mm, wobei Werte zwischen 7,2 und 8 mm bevorzugt werden. Der Strangkern 14 weist Durchmesser zwischen 3 und 6 mm, vorzugsweise zwischen 4,5 und 5,5 mm auf.

Die Luftdurchlässigkeit der Umhüllung 16 des Strangkerns ist kleiner als 25 ISO-Einheiten, während die Luftdurchlässigkeit der Umhüllung 20 des Mantels 18 zwischen ungefähr 25 und ungefähr 59 ISO-Einheiten liegt.

Der Filter 15 hat einen Zugwiderstand, der größer ist als ca. 15 mm WS. Die über vorzugsweise mehrere Ventilationsöffnungen 28 erzielte Ventilation liegt im Bereich von ca. 40 bis 80 %. Als Filter empfiehlt sich dabei insbesondere ein Celluloseacetatfilter mit einem Zugwiderstand zwischen 40 und 80 mm Wassersäule (geschlossen gemessen) und einem Ventilationsgrad zwischen ungefähr 40 und ungefähr 80 %.

Bei einer Koaxialcigarette 10 gemäß der vorliegenden Erfindung ergaben sich für die beiden zu unterscheidenden Fälle (A, B) die nachfolgenden Werte, wobei im Fall A der Quotient K/N ungefähr dem der filterlosen Cigarette entspricht, während er im Fall B deutlich größer ist:
Fall A: Bei einem Verhältnis des Zugwiderstandes zur Packungsdichte für den Kern 14 des Koaxialstranges 20 von 0,23 und für den Mantel 18 von 0,08 betrug der K/N-Wert 7,3, mit einem Mischungsnikotin-Gehalt im Kern 14 von 0,9 % und mit einem Mischungsnikotin-Gehalt im Mantel 18 von 4,5 %.
Fall B: Bei einem Verhältnis des Zugwiderstandes zur Packungsdichte im Kern 14 von 0,17 und im Mantel 18 von 0,09 ergab sich ein K/N-Wert von 13,3 bei einem Mischungsnikotin-Gehalt im Kern 14 von 4,5 % und im Mantel 18 von 0,9 %.

Dabei wurde ein filterloser Koaxialstrang 12 mit einem K/N-Wert von 7,2 (Fall A) bzw. 8,6 (Fall B) verwendet, an den ein ventilierter Filter 15 mit einem Ventilationsgrad von etwa 75 % und einem Zugwiderstand von 70 mm WS (geschlossen gemessen) angesetzt wurde.

Verglichen mit dem K/N-Wert des Koaxialstranges ohne Filter ergibt sich also im Fall A praktisch keine Änderung (K/N = 7,3), wohingegen im Fall B eine deutliche Erhöhung festzustellen ist (K/N = 13,3 verglichen mit K/N = 8,6 für den filterlosen Koaxialstrang). In beiden Fällen führt die Filterventilation zu einer überproportionalen Verminderung unerwünschter Gasphasenbestandteile im Hauptrauch, wie in der zitierten Literaturstelle beschrieben.

## Patentansprüche

1. Koaxialcigarette mit
a) einem koaxialen Strang, wobei der Kern des Stranges aus einer anderen Mischung aus einem weitgehend rückstandsfrei verglimmenden Material, insbesondere Tabakmaterial, als die Peripherie des Stranges besteht,
b) einer Umhüllung des Strangkerns aus Cigarettenpapier oder Tabakfolie,
c) einer Umhüllung der Strangperipherie aus Cigarettenpapier oder Tabakfolie, und
d) einem Filtermundstück,
dadurch gekennzeichnet,
e) daß das Verhältnis des Zugwiderstandes des Kerns (14) pro Längeneinheit zu dessen Packungsdichte im Bereich von ca. 0,13 bis ca. 0,27 mm WS cm²/mg liegt (gemessen bei luftundurchlässiger Umhüllung und einem Durchfluß von 17,5 ml/s);
f) daß das Verhältnis des Zugwiderstandes der Peripherie (18) pro Längeneinheit zu deren Packungsdichte im Bereich von ca. 0,07 bis ca. 0,11 mm WS cm²/mg liegt (gemessen bei luftundurchlässiger Umhüllung innen und außen, einem undurchlässigen Kern und einem Durchfluß von 17,5 ml/s);
g) daß das Filtermundstück ein konventioneller Filter (15), vorzugsweise vom ventilierten Typ ist; und
h) daß der Nikotingehalt der Mischung des Kerns (14) größer als 3 Gew.-% und der Nikotingehalt der Mischung der Peripherie (18) des Stranges kleiner als 1,1 Gew.-% ist.

2. Koaxialcigarette mit
a) einem koaxialen Strang, wobei der Kern des Stranges aus einer anderen Mischung aus einem weitgehend rückstandsfrei verglimmenden Material, insbesondere Tabakmaterial, als die Peripherie des Stranges besteht,
b) einer Umhüllung des Strangkerns aus Cigarettenpapier oder Tabakfolie,
c) einer Umhüllung der Strangperipherie aus Cigarettenpapier oder Tabakfolie, und
d) einem Filtermundstück,
dadurch gekennzeichnet,
e) daß das Verhältnis des Zugwiderstandes des Kerns (14) pro Längeneinheit zu dessen Packungsdichte im Bereich von ca. 0,13 bis ca. 0,27 mm WS cm²/mg liegt (gemessen bei luftundurchlässiger Umhüllung und einem Durchfluß von 17,5 ml/s);
f) daß das Verhältnis des Zugwiderstandes der Peripherie (18) pro Längeneinheit zu deren Packungsdichte im Bereich von ca. 0,07 bis ca. 0,11 mm WS cm²/mg liegt (gemessen bei luftundurchlässiger Umhüllung innen und außen, einem undurchlässigen Kern und einem Durchfluß von 17,5 ml/s);
g) daß das Filtermundstück ein konventioneller Filter (15), vorzugsweise vom ventilierten Typ ist; und
h) daß der Nikotingehalt der Mischung des Kerns (14) kleiner als 1,1 Gew.-% und der Nikotingehalt der Mischung der Peripherie (18) des Stranges größer als 3 Gew.-% ist.

3. Koaxialcigarette nach einem der Ansprüche 1 oder 2, dadurch gekennzeichnet, daß der Filter (15) einen Zugwiderstand hat, der größer ist als 15 mm WS.

4. Koaxialcigarette nach einem der Ansprüche 1 oder 2 bis 3, dadurch gekennzeichnet, daß der Filter mit einer Ventilationszone (28) versehen ist.

5. Koaxialcigarette nach einem der Ansprüche 1 oder 2 bis 4, dadurch gekennzeichnet, daß der Filter (15) mit einer Ventilationszone (28) versehen ist, die bei gegebenem Zugwiderstand des Koaxialstranges (12) einen Ventilationsgrad im Bereich von etwa 40 bis 80 % aufweist.

6. Koaxialcigarette nach einem der Ansprüche 1 oder 2 bis 5, dadurch gekennzeichnet, daß der Filter (15) ein Celluloseacetatfilter ist, der einen Zugwiderstand zwischen 40 und 80 mm WS und/oder einen Ventilationsgrad zwischen etwa 40 und 80 % aufweist.

## Claims

1. A coaxial cigarette comprising
a) a coaxial rod, the core of the rod consisting of another mixture of a material smouldering substantially without residue, in particular tobacco material, than the periphery of the rod,
b) a wrapper of the rod core made of cigarette paper or tobacco sheet,
c) a wrapper of the rod periphery made of cigarette paper or tobacco sheet, and
d) a filter tip
characterised in that
e) the ratio of the draw resistance of the core (14) per unit length to the packing density thereof is in the range of about 0.13 to about 0.27 mm WC cm²/mg (measured with an air-impermeable wrapper and a flow rate of 17.5 ml/s); that
f) the ratio of the draw resistance of the periphery (18) per unit length to the packing density thereof is in the range of about 0.07 to about 0.11 mm WC cm²/mg (measured with an air-impermeable wrapper on the inside and outside, an impermeable core and a flow rate of 17.5 ml/s); that
g) the filter tip is a conventional filter (15) preferable of the ventilated type; and that
h) the nicotine content of the mixture of the core (14) is higher than 3% by weight and the nicotine content of the mixture of the periphery (18) of the rod is less than 1.1% by weight.

2. A coaxial cigarette comprising
a) a coaxial rod, the core of the rod consisting of another mixture of a material smouldering substantially without residue, in particular tobacco material, than the periphery of the rod,
b) a wrapper of the rod core made of cigarette paper or tobacco sheet,
c) a wrapper of the rod periphery made of cigarette paper or tobacco sheet, and
d) a filter tip
characterised in that
e) the ratio of the draw resistance of the core (14) per unit length to the packing density thereof lies in the range of about 0.13 to about 0.27 mm WC cm²/mg (measured with an air-impermeable wrapper and a flow rate of 17.5 ml/s); that
f) the ratio of the draw resistance of the periphery (18) per unit length to the packing density thereof lies in the range of about 0.07 to about 0.11 mm WC cm²/mg (measured with an air-impermeable wrapper on the inside and outside, an impermeable core and a flow rate of 17.5 ml/s); that
g) the filter tip is a conventional filter (15) preferable of the ventilated type; and that
h) the nicotine content of the mixture of the core (14) is less than 1.1% by weight and the nicotine content of the mixture of the periphery (18) of the rod is more than 3% by weight.

3. A coaxial cigarette according to claim 1 or 2, characterised in that the filter (15) has a draw resistance higher than 15 mm WC.

4. A coaxial cigarette according to one of claims 1 or 2 to 3, characterised in that the filter is provided with a ventilation zone (28).

5. A coaxial cigarette according to one of claims 1 or 2 to 4, characterised in that the filter (15) is provided with a ventilation zone (28) which, for a given draw resistance of the coaxial rod (12), has a ventilation degree in the range of about 40 to 80%.

6. A coaxial cigarette according to one of claims 1 or 2 to 5, characterised in that the filter (15) is a cellulose acetate filter which has a draw resistance between 40 and 80 mm WC and/or a ventilation degree between about 40 and 80%.

## Revendications

1. Cigarette coaxiale comportant
a) un cordon coaxial, l'âme du cordon se composant d'un mélange à base d'un matériau qui se consume dans une ample mesure sans laisser de résidu, en particulier un matériau à base de tabac, différent de celui de la périphérie du cordon,
b) une gaine de l'âme du cordon en papier à cigarettes, ou en feuille de tabac,
c) une gaine de la périphérie du cordon en papier à cigarettes, ou en feuille de tabac, et
d) un bout-filtre,
caractérisée en ce que :
e) le rapport de la résistance au tirage de l'âme (14) par unité de longueur à sa densité de bourrage est de l'ordre de 0,13 à 0,27 WS cm²/mg (mesuré avec une gaine imperméable à l'air et à un débit de 17,5 ml/s);
f) le rapport de la résistance au tirage de la périphérie (18) par unité de longueur à sa densité de bourrage est de l'ordre de 0,07 à 0,11 WS cm²/mg (mesuré avec une gaine imperméable à l'air, intérieurement et extérieurement, une âme imperméable et à un débit de 17,5 ml/s);
g) le bout-filtre est un filtre conventionnel (15), de préférence du type ventilé, et
h) la teneur en nicotine du mélange de l'âme (14) est supérieure à 3 % en poids, et la teneur en nicotine du mélange de la périphérie (18) du cordon est inférieure à 1,1 % en poids.

2. Cigarette coaxiale comportant
a) un cordon coaxial, l'âme du cordon se composant d'un mélange à base d'un matériau qui se consume dans une ample mesure sans laisser de résidu, en particulier un matériau à base de tabac, différent de celui de la périphérie du cordon,
b) une gaine de l'âme du cordon en papier à cigarettes, ou en feuille de tabac,
c) une gaine de la périphérie du cordon en papier à cigarettes, ou en feuille de tabac, et
d) un bout-filtre,
caractérisée en ce que :
e) le rapport de la résistance au tirage de l'âme (14) par unité de longueur à sa densité de bourrage est de l'ordre de 0,13 à 0,27 WS cm²/mg (mesuré avec une gaine imperméable à l'air et à un débit de 17,5 ml/s);
f) le rapport de la résistance au tirage de la périphérie (18) par unité de longueur à sa densité de bourrage est de l'ordre de 0,07 à 0,11 WS cm²/mg (mesuré avec une gaine imperméable à l'air, intérieurement et extérieurement, une âme imperméable et à un débit de 17,5 ml/s);
g) le bout-filtre est un filtre conventionnel (15), de préférence du type ventilé, et
h) la teneur en nicotine du mélange de l'âme (14) est inférieure à 1,1 % en poids, et la teneur en nicotine du mélange de la périphérie (18) du cordon est supérieure à 3 % en poids.

3. Cigarette coaxiale selon l'une des revendications 1 ou 2, caractérisée en ce que le filtre (15) présente une résistance au tirage supérieure à 15 mm WS.

4. Cigarette coaxiale selon l'une des revendications 1 ou 2 à 3, caractérisé en ce que le filtre est muni d'une zone de ventilation (28).

5. Cigarette coaxiale selon l'une des revendications 1 ou 2 à 4, caractérisée en ce que le filtre (15) est doté d'une zone de ventilation (28), qui présente, pour la résistance au tirage donnée du cordon coaxial (12), un pourcentage de ventilation de l'ordre de 40 à 80 %.

6. Cigarette coaxiale selon l'une des revendications 1 ou 2 à 5, caractérisée en ce que le filtre (15) est un filtre d'acétate de cellulose, qui présente une résistance au tirage comprise entre 40 et 80 mm WS, et/ou un pourcentage de ventilation compris entre environ 40 et 80 %.
